# EUROPÄISCHE PATENTSCHRIFT

(11) **EP 0 098 428 B1**
(45) Veröffentlichungstag und Bekanntmachung des Hinweises auf die Patenterteilung: **26.08.1987**
(21) Anmeldenummer: 83105925.8
(22) Anmeldetag: 16.06.1983
(51) Int. Cl.: D03C 3/20

(54) **Fachbildevorrichtung für eine Webmaschine**
Shedding mechanism for looms
Dispositif de formation de la foule pour un métier à tisser

(30) Priorität: 01.07.1982 CH 4025/82
(43) Veröffentlichungstag der Anmeldung: 18.01.1984
(73) Patentinhaber: Textilma AG, 6052 Hergiswil (CH)
(72) Erfinder: Bucher, Robert R., CH-5262 Frick (CH); Durville, Gerard A., CH-5264 Gipf/Oberfrick (CH)
(74) Vertreter: Blum, Rudolf Emil Ernst

## Beschreibung

Die vorliegende Erfindung betrifft eine Fachbildevorrichtung für eine Webmaschine, insbesondere Jacquardmaschine mit zwei an einem Ende mit der Litze verbundenen Stäben, die zwischen einer oberen und unteren Stellung bewegbar sind, mit den Stäben zugeordneten, an einem Ende in einem Halter gehaltenen flexiblen Halteelementen, um die Stäbe in einer Endstellung zu halten, wobei die einander zugeordneten Stäbe und Halteelemente an den einander zugekehrten Enden mit komplementär ausgebildeten Abschnitten versehen sind, die miteinander in Eingriff bringbar sind, und mit einem Elektromagneten, der einen doppel T-förmigen Kern mit unterschiedlich breiten Begrenzungsflanschteilen aufweist und den Halteelementen am Halter so gehalten ist, dass zwischen einem Flanschteil und den Halteelementen jeweils ein Luftspalt vorhanden ist, um die Halteelemente gegeneinander auszulenken und die einander zugeordneten Stäbe und Halteelemente in und ausser Eingriff zu bringen.

Eine Fachbildevorrichtung für eine Jacquardmaschine enthält bekanntlich zwei Stäbe, die durch zugeordnete Messer hin- und herbewegt werden, an einem Ende mit einer über den Flaschenzug geführten Litze verbunden sind und am anderen Ende Mittel aufweist, um die Stäbe in einer Stellung zu halten, eine Halteeinrichtung, die mit den Mitteln an den Stäben in und ausser Eingriff bringbar sind, und eine Steuervorrichtung, um die Stäbe mit der Halteeinrichtung in und ausser Eingriff zu bringen.

In der GB-A 2 047 755 ist eine derartige Vorrichtung beschrieben, bei der die Halteeinrichtung und Steuervorrichtung zu einer Baueinheit kombiniert ist. Diese Baueinheit, nachfolgend als Steuereinrichtung bezeichnet, weist zwei flexible Halteelemente und einen Elektromagneten auf, der zwischen den Halteelementen angeordnet ist, um die Halteelemente bezüglich dem Elektromagneten auszulenken und die Halteelemente und die Stäbe in und ausser Eingriff zu bringen. Die Halteelemente sind an einem Ende an einem Halter befestigt, von dem auch der Elektromagnet mit einem freiliegenden Kernteil absteht. Am Halteelement und am Stab sind jeweils ein Haken bzw. eine Öffnung vorgesehen.

Wird während des Betriebes ein Stab durch das zugeordnete Messer angehoben, so wird das entsprechende Halteelement mit seinem Haken in die Öffnung am Stab eingreifen und den Stab zurückhalten, wenn der Elektromagnet entregt ist. Ist der Elektromagnet dagegen erregt, so wird das Halteelement gegen den freiliegenden Kernteil des Elektromagneten gezogen, so dass der Haken am Halteelement nicht in die Öffnung eingreifen kann.

Diese Ausführungsform hat im wesentlichen den Nachteil, dass ein relativ starkes Magnetfeld aufgebaut werden muss, um beide Halteelemente gegen den freiliegenden Kernteil zu ziehen, wobei die Abschwächung des Magnetfeldes zu berück₋ sichtigen ist, die durch das unsynchrone Anziehen der Halteelemente durch den Elektromagneten und der damit vorzeitigen Schliessung des magnetischen Kreises auf einer Seite des Elektromagneten bewirkt wird. Dies setzt eine hohe Leistung des Elektromagneten voraus, wodurch eine stärkere und unerwünschte Erwärmung auftritt. Einer Verminderung der Leistungsaufnahme des Elektromagneten durch Verringerung des Luftspaltes sind Grenzen gesetzt, weil wegen der Ausbildung des Hakens eine bestimmte Auslenkbewegung erforderlich ist und weil die Halteelemente aufgrund der Federwirkung aus unmagnetischem Material bestehen und deren Remanenz relativ gross ist.

Hier will die Erfindung Abhilfe schaffen. Die Erfindung, wie sie im Patentanspruch 1 gekennzeichnet ist, löst die Aufgabe, eine Fachbildevorrichtung der eingangs genannten Art zu schaffen, bei der durch die Ausbildung des Kernes mit unterschiedlich breiten Flanschteilen, die Anwendung von Ankerteilen und die Einstellung des Luftspaltes zwischen dem schmaleren Flanschteil und dem Ankerteil einerseits, die Leistungsaufnahme des Elektromagneten herabsetzt und die unerwünschte Erwärmung verringert wird und andererseits das Anziehen der Ankerteile gewährleistet ist, selbst wenn der magnetische Kreis über die Flanschteile auf der einen Seite des Elektromagneten durch einen Ankerteil bereits geschlossen ist.

Die Vorteile der vorliegenden Erfindung sind im wesentlichen darin zu sehen, dass durch die Einstellung des Luftspaltes zwischen dem schmaleren Flanschteil und Ankerteil die aufzubringende Anzugskraft erheblich niedriger gehalten werden kann und dadurch zum Erregen des Elektromagneten eine relativ niedrige Speisespannung erforderlich ist und dass für die Funktion der Vorrichtung nur ein Halteelement massgebend ist und zwar jenes, welches dem jeweils in Richtung des Elektromagneten bewegten Stabes zugeordnet ist.

Bei einem Ausführungsbeispiel der Erfindung ist an einem der einander zugeordneten Stäbe und Halteelemente ein Vorsprung neben den komplementär ausgebildeten Abschnitten vorgesehen.

Dies hat den Vorteil, dass der Luftspalt zwischen dem Ankerteil und dem Kern auf Mindestmass einstellbar ist, so dass die Leistungsaufnahme auf einem minimalen Wert herabgesetzt werden kann.

Um die Remanenz klein zu halten, ist es von Vorteil, wenn ein Mittel aus nicht magnetisierbarem Material vorgesehen ist, derart, dass bei ausgelenktem Halteelement zwischen dem schmaleren Flanschteil und dem Ankerteil ein vorbestimmter Abstand vorhanden ist. Dadurch kann die Gefahr, dass das Halteelement sich bei entregtem Elektromagnet nicht zurückstellt, beseitigt werden und das Halteelement so ausgelegt wird, dass es im wesentlichen nur die Rückstellung bewirken muss.

Ferner ist es von Vorteil, wenn das Halteelement aus rostfreiem Federstahl besteht, wenn das Halteelement vorgespannt ist, derart, dass es im ausgelenkten Zustand eine Rückstellkraft mit einem Sollwert aufweist, der auf die Haltekraft des Elektromagneten abgestimmt ist, und wenn der Halter mit zwei Anschlagelementen versehen ist. Dadurch kann einerseits die Bewegung der Halteelemente weg vom Elektromagnet begrenzt und andererseits die bei der Rückstellung der Halteelemente auftretenden Schwingungen auch in vorteilhafter Weise gedämpft werden, wodurch eine einwandfreie Funktion gewährleistet werden kann.

Im folgenden wird die Erfindung anhand der beiliegenden Figuren näher erläutert. Es zeigen:
Fig. 1 einen Teil eines Ausführungsbeispiels einer erfindungsgemässen Fachbildevorrichtung, die teilweise im Schnitt dargestellt ist,
Fig. 2-5 Darstellungen der Fachbildevorrichtung nach Fig. 1 bei verschiedenen Arbeitsstellungen,
Fig. 6 die Einzelheit «A» in Fig. 1 im vergrösserten Massstab, und
Fig. 7 eine Modifikation des in Fig. 1 dargestellten Ausführungsbeispiels.

Die hier in Rede stehende Erfindung wird anhand einer Doppelhub-Offenfach-Jacquardmaschine beschrieben. Wie aus den Fig. 1-5 ersichtlich ist, enthält die Fachbildevorrichtung zwei im Abstand zueinander angeordnete Stäbe 1, die durch zugeordnete Messer 2 auf- und abbewegbar sind. Die Stäbe 1 sind in bekannter Weise an einem Ende mit der Litze 3 verbunden, die über den die Verbindung zu den Kettfäden herstellenden Flaschenzug 4 geführt ist. Am anderen, dem freien Ende, sind die Stäbe 1 mit einem Haken 5 versehen und in einer Führungseinrichtung 6a, 6b geführt. Wie aus Fig. 1 ersichtlich ist, werden die Stäbe 1 beidseitig durch Führungsstücke geführt, um beim Verschieben der Stäbe 1 in Richtung zum Elektromagneten 10 eine Auslenkung derselben zu verhindern.

Jedem Stab 1 ist ein Halteelement 7 zugeordnet. Die Halteelemente 7 sind in einem Abstand, der im wesentlichen gleich dem Abstand der Stäbe 1 ist, an einem Ende in einem Halter 8 aus Kunststoff eingegossen und am anderen, dem freien Ende mit einer Öffnung 9 versehen, in die der Haken 5 des entsprechenden Stabes 1 eingreifen kann. Zwischen den Halteelementen 7 ist ein Elektromagnet 10 angeordnet, der aus einem I-förmigen Kern 11 mit rechteckförmigen Flanschteilen 12, 13 unterschiedlicher Breite und einer Wicklung 14 besteht. Der Elektromagnet ist am Halter 8 so befestigt, dass der schmalere Flanschteil 13 näher beim freien Ende der Halteelemente 7 liegt. An der dem Elektromagneten 10 abgewandten Seite der Halteelemente 7 sind Ankerteile 15 befestigt und so angeordnet, dass sie einerseits am breiteren Flanschteil 12 anliegen und andererseits zwischen diesen und dem schmaleren Flanschteil 13 ein Luftspalt vorhanden ist. Zu diesem Zwecke sind in den Halteelementen 7 Löcher 16, 17 vorgesehen.

Die den Ankerteilen 15 zugewandten Flächen 18, 19 der Flanschteile 12, 13 sind in einer Ebene liegend ausgebildet, so dass die Ankerteile 15 auf die Flächen 19 der Flanschteile 12 auflegbar sind.

Die Halteelemente 7 bestehen aus nicht magnetisierbarem Material, z. B. rostfreiem Federstahl, während die Ankerteile 15 aus magnetisierbarem Material, z. B. Weicheisen bestehen. Um die Remanenz des Halteelementes 7 klein zu halten, wird eine Folie 22 aus nicht magnetisierbarem Material auf einem Flächenbereich des Ankerteiles 15 befestigt, der die Fläche 18 des schmaleren Flanschteiles 13 zugewandt ist (Fig. 6).

Es kann aber auch ein Anschlag 23 vorgesehen werden, der am Halter 8 ausgebildet ist, wie dies aus Fig. 1 ersichtlich ist.

Am Halter 8 sind zwei Anschlagelemente 20 vorgesehen, die zwei einander gegenüberliegende Anschlagflächen bilden, um die Bewegung der Halteelemente 7 in Richtung weg vom Elektromagneten 10 zu begrenzen.

Das aus rostfreiem Federstahl bestehende Halteelement 7 wird unter Vorspannung montiert, so dass das Halteelement 7 in ausgelenktem Zustand eine Rückstellkraft aufweist, die auf die Haltekraft des Elektromagneten 10 abgestimmt ist und im zurückgestellten Zustand satt an den Anschlagflächen der Anschlagelemente 20 anliegt.

Nachfolgend wird die Funktion der vorstehend beschriebenen Vorrichtung mit Bezug auf die Fig. 2 bis 5 beschrieben.

Die Fig. 2 zeigt den Betriebszustand bei dem das in der Fig. 2 links dargestellte Messer 2 bereits leicht angehoben und das rechts dargestellte Messer 2 entsprechend leicht abgesenkt ist. Wie gezeigt, stehen in dieser Stellung der Stab 2 und das zugeordnete Halteelement 7 miteinander in Berührung, wodurch das Halteelement 7 bereits ausgelenkt worden ist. Diese Auslenkung des Halteelementes 7 erfolgt so lange, bis der Stab 1 die obere Stellung erreicht hat, wie dies in Fig. 3 dargestellt ist. In dieser Stellung ist der Luftspalt zwischen dem Ankerteil 15 und der Fläche 18 des schmaleren Flanschteiles 13 auf einen vorbestimmten Wert eingestellt und das Messer 2 wird nun abgesenkt.

Ist der Elektromagnet 10 nicht erregt, so wird der Haken 5 am Stab 2 bei der Absenkung des Messers 2 in die Öffnung 9 am Halteelement 7 eingreifen und der Stab 2 in seiner Stellung zurückgehalten, obwohl das Messer weiter abgesenkt wird, wie das in Fig. 4 dargestellt ist.

Ist der Elektromagnet 10 dagegen erregt, wird der Ankerteil 15 durch das Magnetfeld gegen die Fläche 18 des schmaleren Flanschteiles 13 gezogen. In diesem Fall liegt der Ankerteil 15 an den Flächen 19 der beiden Flanschteile 12 an, während die Folie 22 an der Fläche 18 des schmaleren Flanschteiles 13 oder das Halteelement 7 am Anschlag 23 anliegt. Dies bewirkt eine weitere Auslenkung der Halteelemente 7, wie in Fig. 5 dargestellt ist. Der sich absenkende Stab 15 kann nun mit seinem Haken 5 nicht in die Öffnung 9 des Halteelementes 7 eingreifen und wird somit in die andere Endstellung abgesenkt.

Wie aus Fig. 5 ersichtlich ist, wird das andere Halteelement 7 nicht ausgelenkt, selbst wenn der Elektromagnet 10 erregt ist. Dies erfolgt in diesem Fall erst dann, wenn dieses Halteelement 7 durch den zugeordneten Stab (nicht dargestellt) so ausgelenkt worden ist, dass der Luftspalt zwischen den Flächen der Flanschteile 13 und dem Ankerteil 15 den vorbestimmten Wert hat.

Aus der vorstehenden Beschreibung wird deutlich, dass die vorstehend beschriebene Vorrichtung gegenüber der bekannten Vorrichtung mit zwei exakten Steuerzeitpunkten arbeitet, bei denen die Auslenkung des Halteelementes 7 mit Sicherheit auf der für die Funktion erforderlichen Seite erfolgt.

Fig. 7 zeigt eine modifizierte Ausführung des Halteelementes 7. Bei diesem Halteelement 7 ist neben der Öffnung 9 ein Vorsprung 21 ausgebildet, der beim Anheben des Stabes 1 mit dem Haken 5 in Berührung kommt. Dadurch kann der Luftspalt auf einen kleineren Wert eingestellt werden. Das vom Elektromagneten zu erzeugende Magnetfeld kann dann weiter verringert werden.

## Patentansprüche

1. Fachbildevorrichtung für eine Webmaschine, insbesondere Jacquardmaschine mit zwei an einem Ende mit einer Litze verbundenen Stäben (1), die zwischen einer oberen und unteren Stellung bewegbar sind, mit den Stäben zugeordneten, an einem Ende in einem Halter (8) gehalten, flexiblen Halteelementen (7), um die Stäbe (1) in einer Endstellung zu halten, wobei die einander zugeordneten Stäbe (1) und Halteelemente (7) an den einander zugekehrten Enden mit komplementär ausgebildeten Abschnitten (5, 9) versehen sind, die miteinander in Eingriff bringbar sind, und mit einem Elektromagneten (10), der einen doppel T-förmigen Kern (11) mit unterschiedlich breiten Begren- zun^{g}sflanschteilen (12, 13) aufweist und zwischen den Halteelementen (7) am Halter (8) so gehalten ist, dass zwischen einem Flanschteil (13) und den Halteelementen (7) jeweils ein Luftspalt vorhanden ist, um die Halteelemente (7) gegeneinander auszulenken und die einander zugeordneten Stäbe (1) und Halteelemente (7) in und ausserEingriff zu bringen, dadurch gekennzeichnet, dass an jedem Halteelement (7) ein Ankerteil (15) befestigt ist, der aus Weicheisen besteht und so angeordnet ist, dass der Ankerteil (15) einerseits stets an den breiteren oberen Flanschteil (12) anliegt und andererseits an den schmaleren unteren Flanschteil (13) anlegbar ist, wobei die Halteelemente (7) durch Auf- und Abverschieben der Stäbe (1) abwechselnd gegeneinander auslenkbar sind, so dass der Luftspalt im ausgelenkten Zustand zwischen dem schmaleren Flanschteil (13) und den Ankerteilen (15) auf einen vorbestimmten Wert verringert und der Ankerteil (15) bei erregtem Elektromagneten (10) angezogen wird, und dass die dem Ankerteil (15) zugewandten Seiten der Flanschteile (12, 13) jeweils eine geneigte Fläche (18) aufweisen, an welcher das ausgelenkte Halteelement (7) mit dem Ankerteil (15) anliegt:

2. Vorrichtung nach Anspruch 1, dadurch gekennzeichnet, dass an einem Stab (1) oder dem zugeordneten Halteelement (7) ein VoFsprung (21) neben dem komplementär ausgebildeten Abschnitt vorgesehen ist, der mit dem anderen Teil (7) bzw. (1) zusammenwirkt, um den Luftspalt zwischen dem schmaleren Flanschteil (13) und den Ankerteilen (15) auf den vorbestimmten Wert einzustellen.

3. Vorrichtung nach Anspruch 1, dadurch gekennzeichnet, dass die Ankerteile (15) an der dem Elektromagneten (10) abgewandten Seite der Halteelemente (7) befestigt sind und dass die Halteelemente (7) mit Öffnungen (17, 19) versehen sind, um die Ankerteile (15) mit den Flanschteilen (12, 13) in Kontakt zu bringen.

4. Vorrichtung nach Anspruch 3, dadurch gekennzeichnet, dass ein Mittel aus nicht magnetisierbarem Material vorgesehen ist, derart, dass bei ausgelenktem Halteelemenf (7) zwischen dem schmaleren Flanschteil (13) und dem Ankerteil (15) ein vorbestimmter Abstand vorhanden ist, um die Remanenz des Halteelementes (7) klein zu halten.

5.-Vorrichtung nach Anspruch 4, dadurch gekennzeichnet, dass das Mittel eine Folie (22) ist, die auf dem Ankerteil (15) oder auf der Fläche (18) des Flanschteiles (13) befestigt ist.

6. Vorrichtung nach Anspruch 4; dadurch gekennzeichnet, dass das Mittel ein Anschlag (23) ist, der am Halter (8) ausgebildet ist.

7. Vorrichtung nach Anspruch 4, dadurch gekennzeichnet, dass das Halteelement (7) aus rostfreiem Federstahl besteht und dass das Halteelement (7) vorgespannt ist, derart, dass es im ausgelenkten Zustand eine Rückstellkraft mit einem Sollwert aufweist, der auf die Haltekraft des Elektromagneten (10) abgestimmt ist.

8. Vorrichtung nach Anspruch 1, dadurch gekennzeichnet; dass der Halter (8) mit zwei Anschlagelementen (20) versehen ist, um die Bewegung der Halteelemente (7) in Richtung weg vom Elektromagneten (10) zu begrenzen.

9. Vorrichtung nach Anspruch 1, gekennzeichnet durch eine Führungseinrichtung (6ä, 6b) für die Stäbe (1), um beim Auf- und Abverschieben der Stäbe (1) eine Auslenkung derselben zu verhindern.

## Claims

1. Shedding mechanism for a loom, specifically a Jacquard machine with two rods (1) mounted at one end to a wire, which are reciprocable between an upper and a lower position, with flexible retaining elements (7) held at one end in a holder (8) to retain the rods (1) in an end position, whereby the rods (1) and corresponding retaining elements (7) have complementary shaped sections (5, 9) located at their free ends facing each other, which are movable into engagement with each other, and with an electromagnet having a double T-shaped core (11) with limiting flange sections (12, 13) of differing width and held between the retaining elements (7) at the holder (8) sueh that are- spective air gap is present between a flange section (13) and the retaining elements (7) to deflect the-retaining elements relative to each other and to move the respective rods (1) and retaining elements into and out of engagement, characterized in that an armature body (15), consisting of a soft metal is mounted to every retaining element (7) and is arranged such that the armature body (15) abuts on the one hand the broader upper flange section (12) and on the other hand is abuttable onto the narrower lower flange section (13), whereby the retaining elements (7) are alternately deflectable relative to each other by an up and down moving of the rods (1) such that in the deflected state the air gap between the narrower flange section (13) and the armature body (15) is decreased to a predetermined value and the armature body (15) is attracted in the excited condition of the electromagnet (10), and that the sides of the flange sections (12, 13) facing each other include an inclined surface (18) each, which is abutted by the deflected retaining element (7) with its armature body (15).

2. Mechanism according to claim 1, characterized in that a rod (1) or its corresponding retaining element (7) is provided with a projection (21) adjacent the complementary shaped section which cooperates with the other part (7) or (1), respectively, to allow adjustment of the air gap between the narrower flange section (13) and the armature bodies (15) to a predetermined value.

3. Mechanism according to claim 1, characterized in that the armature bodies (15) are mounted to the side of the retaining element (7) facing away from the electromagnet (10) and that the retaining elements (7) are provided with openings (17, 19) to allow contact between the armature bodies (15) and the flange sections (12, 13).

4. Mechanism according to claim 3, characterized in that means of not magnetizable material are provided, such that in case of the retaining element (7) being deflected a predetermined distance prevails between the narrower flange section (13) and the armature body (15) such to keep the remanence of the retaining element small.

5. Mechanism according to claim 4, characterized in that the means is a foil (22) mounted to the armature body (15) or to the surface (18) of the flange section (13).

6. Mechanism according to claim 4, characterized in that the means is an abutment (23) formed on the holder (8).

7. Mechanism according to claim 4, characterized in that the retaining element (7) consists of a stainless spring steel and that the retaining element is biased such that in the deflected condition it has a restoring force which is conditioned to the retaining force of the electromagnet (10).

8. Mechanism according to claim 1, characterized in that the holder (8) is provided with two abutment elements (20) in order to limit the movements of the retaining elements (7) in a direction away from the electromagnet (10).

9. Mechanism according to claim 1, characterized by guiding means (6a, 6b) for the rods (1) to prevent rods from deflecting during the up and downwards movement of the rods (1).

## Revendications

1. Dispositif de formation de foule pour un métier à tisser, notamment un métier Jacquard comportant deux tiges (1) reliées à une extrémité au moyen d'une lisse et qui sont déplaçables entre une position supérieure et une position inférieure, des éléments flexibles de retenue (7), associés aux tiges, maintenus à une extrémité dans un support (8) et servant à maintenir les tiges (1) dans une position extrême, les tiges (1) et les éléments de retenue (7) mutuellement associés sont pourvus, à leurs extrémités tournées l'une vers l'autre, de parties (5, 9) de profils complémentaires, qui peuvent être amenées mutuellement en prise, ainsi qu'un électro-aimant (10), qui comporte un noyau (11) en forme ,de double T pourvu de rebords de délimitation (12, 13) de largeurs différentes et qui est maintenu entre les éléments de retenue (7) sur le support (8) de telle sorte qu'il existe un entrefer respectif entre un rebord (13) et les éléments de retenue (7) afin de dévier les éléments de retenue (7) l'un vers l'autre et d'accoupler et de désaccoupler les tiges (1) et éléments de retenue (7) mutuellement associés, caractérisé en ce que sur chaque élément de retenue (7) est fixée une partie-armature (15), qui se compose de fer doux et qui est disposée de telle sorte que la partie-armature (15) s'applique d'un côté constamment sur le rebord supérieur le plus large (12) et puisse s'appliquer de l'autre côté contre le rebord inférieur plus étroit (13), les éléments de retenue (7) pouvant être déviés alternativement l'un vers l'autre par déplacement des tiges (1) vers le haut et vers le bas de telle sorte que l'entrefer établi dans la condition de déviation entre le rebord étroit (13) et la partie-armature (15) soit réduit à une valeur prédéterminée et que la partie-armature (15) soit attirée quand l'électro-aimant (10) est excité, et en ce que les côtés, tournés vers la partie-armature (15), des rebords (12, 13) comportent respectivement une surface inclinée (18) contre laquelle s'applique l'élément de retenue dévié (7) par la partie-armature (15).

2. Dispositif selon la revendication 1, caractérisé en ce qu'il est prévu sur une tige (1) ou sur l'élément de retenue associé (7) une saillie (21) placée à côté de la partie de profil complémentaire et qui coopère avec l'autre partie (7) ou (1) pour régler l'entrefer existant entre le rebord étroit (13) et les parties-armature (15) à la valeur prédéterminée.

3. Dispositif selon la revendication 1, caractérisé en ce que les parties-armature (15) sont fixées sur le côté de l'élément de retenue (7) qui est opposé à l'électro-aimant (10) et en ce que les éléments de retenue (7) sont pourvus d'ouvertures (17, 19) de façon à amener les parties-armature (15) en contact avec les rebords (12, 13).

4. Dispositif selon la revendication 3, caractérisé en ce qu'il est prévu un moyen formé d'un matériau non magnétisable de telle sorte que, dans le cas d'un élément de retenue (7) dévié, il existe entre le rebord étroit (13) et la partie-armature (15) un espacement prédéterminé pour maintenir la rémanence de l'élément de retenue (7) à une valeur faible.

5. Dispositif selon la revendication 4, caractérisé en ce que le moyen est une feuille (22) qui est fixée sur la partie-armature (15) ou bien sur la surface (18) du rebord (13).

6. Dispositif selon la revendication 4, caractérisé en ce que le moyen est une butée (23) qui est formée sur le support (8).

7. Dispositif selon la revendication 4, caractérisé en ce que l'élément de retenue (7) est formé d'acier à ressort inoxydable et en ce que l'élément de retenue (7) est précontraint de telle sorte que, dans la condition déviée, il exerce une force de rappel ayant une valeur de consigne qui est adaptée à la force de retenue de l'électro-aimant (10):

8. Dispositif selon la revendication 1, caractérisé en ce que le support (8) est pourvu de deux éléments de butée (20) pour limiter le mouvement de l'élément de retenue (7) dans une direction l'éloignant de l'électro-aimant (10).

9. Dispositif selon la revendication 1, caractérisé par un dispositif de guidage (6a, 6b) pour les tiges (1), de façon à empêcher sa déviation lors d'un déplacement de montée et de descente des tiges (1).
